# EUROPÄISCHE PATENTSCHRIFT

(11) **EP 2 476 165 B1**
(45) Veröffentlichungstag und Bekanntmachung des Hinweises auf die Patenterteilung: **23.05.2018**
(21) Anmeldenummer: 10773231.5
(22) Anmeldetag: 08.09.2010
(51) Int. Cl.: H01R 13/6587, H01R 13/6471, H01R 13/514, H01R 12/58, H01R 12/72, H01R 12/71

(54) **STECKVERBINDUNG MIT ABSCHIRMUNG**
PLUG-IN CONNECTION HAVING SHIELDING
CONNECTEUR POURVU D'UN BLINDAGE

(30) Priorität: 08.09.2009 DE 102009040487
(43) Veröffentlichungstag der Anmeldung: 18.07.2012
(73) Patentinhaber: ERNI Production GmbH & Co. KG, 73099 Adelberg (DE)
(72) Erfinder: LAPPÖHN, Jürgen, 73108 Gammelshausen (DE)
(74) Vertreter: Jakelski & Althoff Patentanwälte PartG mbB
(86) Internationale Anmeldenummer: PCT/DE2010/001055
(87) Internationale Veröffentlichungsnummer: WO 2011/029428

(56) Entgegenhaltungen:
- EP-A1- 0 891 016
- EP-A1- 1 496 578
- WO-A2-03/065511
- JP-A- 2004 031 334
- US-A1- 2003 203 665
- US-A1- 2003 220 021
- US-A1- 2004 097 112
- US-A1- 2007 207 674

## Beschreibung

Die Erfindung betrifft eine Steckverbindung mit Abschirmung, insbesondere eine vielpolige, mehrreihige, aus Messer- und Federleiste bestehende Steckverbindung, die jeweils Signalkontakte aufweisen, die in Kontaktmustern von Differenzialpaaren angeordnet sind und zusammen mit einem, diese umgebenden L-förmigen Abschirmelement jeweils eine Kontaktgruppe bilden, wobei die Kontaktgruppen in Reihen und Spalten angeordnet sind und wobei benachbarte Kontaktgruppen in benachbarten Spalten um jeweils ein vorgebbares Längenmaß in Längsrichtung der Spalten versetzt zueinander angeordnet sind.

### Stand der Technik

Eine gattungsgemäße Steckverbindung geht beispielsweise aus de DE 603 16 145 T2 hervor. Bei dieser Steckverbindung sind benachbarte Kontaktgruppen in benachbarten Spalten jeweils ein vorgebbares Längenmaß in Längsrichtung der Spalten versetzt zueinander angeordnet. Die Signalkontakte sind von einem L-förmigen Abschirmelement umgeben, das jedoch die Signalkontakte nicht vollständig umgibt. Aus diesem Grunde sind die L-förmigen Abschirmelemente jeweils von Spalte zu Spalte alternierend um jeweils 180° gedreht zueinander angeordnet. Darüber hinaus sind bei diesem Steckverbinder die Signalkontakte in benachbarten Spalten um ein Längenmaß versetzt zueinander angeordnet, das im Wesentlichen dem Abstand der Signalkontakte in einer Kontaktgruppe entspricht. Diese Anordnung in Verbindung mit den die Signalkontakte nicht vollständig abschirmenden L-förmigen Abschirmelementen und deren Anordnung ermöglicht keine störungsfreie Signalübertragung im sehr hohen Frequenzbereich.

Aus der US 2001/0046810 A1 sowie aus der US 6,328,602 B1 gehen Steckverbinder mit Abschirmung hervor, mit denen höhere Dichten und höhere Geschwindigkeiten bei gleichzeitig reduzierter elektromagnetischer Kopplung (Crosstalk) zwischen den Signalkontakten erreicht werden.

Gemäß der US 2001/0046810 A1 ist hierzu ein elektrischer Verbinder mit Steckstücken mit Abschirmung in einem Stück, die quer zu den Abschirmungen in einem zweiten Stück orientiert sind, vorgesehen. Ein Stück des Verbinders wird aus Wafern mit Abschirmungen gefertigt, die zwischen den Wafern positioniert sind. Die Abschirmungen in einem Stück weisen Kontaktabschnitte auf, um eine elektrische Verbindung mit Abschirmungen in dem anderen Stück herzustellen. Auf diese Weise entsteht ein Verbinder, der sich leicht herstellen lässt und der verbesserte Abschirmungscharakteristiken besitzt .

Bei dem aus der US 6,328,602 B2 hervorgehenden Steckverbinder sind jeweils Signalkontakte und Erdungskontakte in benachbarten Spalten versetzt zueinander angeordnet, um ein Übersprechen (Crosstalk) zwischen den Signalkontakten zu verringern. Die Abschirmkontakte weisen flügelartige Vorsprünge auf, die die Signalkontaktelemente teilweise umgeben. Eine solche Anordnung ermöglicht nicht ohne Weiteres eine sehr dicht gepackte Anordnung der Signal- bzw. Abschirmungskontaktelemente. Darüber hinaus ist das Signalverhalten bei einem derartigen Stecker nicht optimal.

Die EP 0 891 016 A1 offenbart eine Verbinderanordnung für gedruckte Leiterplatten mit einem ersten Verbinder, der ein erstes Gehäuse aus isolierendem Material und mehrere Signal- und Erdungssteckkontakte aufweist, die gleichmäßig in Reihen und Spalten angeordnet sind, und mit einem zweiten Verbinder, der ein zweites Gehäuse aus isolierendem Material und mehrere Signal- und Erdungsbuchsenkontakte aufweist, die gleichmäßig in Reihen und Spalten angeordnet sind, wobei in jeder Reihe und in jeder Spalte alle Kontakte mit dem gleichen Abstand in Reihen- und Spaltenrichtung angeordnet sind, wobei jede Reihe von Kontakten nur Signalkontakte bzw. nur Erdungskontakte enthält, wobei die Reihen von Erdungskontakten in Reihenrichtung um den halben Abstand der Kontakte versetzt angeordnet sind, wobei vier Reihen von Signalkontakten und mindestens vier Reihen von Erdungskontakten vorgesehen sind und bei dem die beiden äußeren Kontaktreihen Signalkontakte enthalten und eine weitere Reihe von Erdungskontakten zentral zwischen zwei zentralen Reihen von Erdungskontakten vorgesehen ist und wobei die Erdungskontakte der weiteren Reihe von Erdungskontakten je in einer Spalte von Signalkontakten liegen. Auf diese Weise enthält jede Spalte von Signalkontakten zwei Signalkontakte oberhalb und unterhalb des mittleren Erdungskontakts. Dadurch wird eine Kontaktanordnung von durch Erdungskontakte abgeschirmten Signalkontakte im Steckverbinder und in einem entsprechenden Buchsenverbinder erhalten, was einer doppelachsigen Anordnung entspricht.

Aus der US 2004/0097112 A1 geht ein elektrischer Verbinder hervor, der ebenfalls eine lineare Kontaktanordung von elektrisch leitfähigen Kontakten und Groundkontakten aufweist, wobei abwechselnd Signalkontakte und Groundkontakte angeordnet sind und die Signalkontakte auch zu Differenzialsignalkontaktpaaren zusammengefasst sind. Um das Übersprechen (Cross Talk) zu minimieren, sind dabei auch versetzte Anordnungen vorgesehen.

Die wechselweise Anordnung von im Wesentlichen gleich ausgebildeten Signalkontakten und Groundkontakten, auch die versetzte Anordnung von Signalkontakten und Groundkontakten in benachbarten Reihen ermöglicht nicht ohne Weiteres eine störungsfreie Signalübertragung im sehr hohen Frequenzbereich.

Eine gattungsgemäße Steckverbindung mit den Merkmalen des Oberbegriffs des Anspruchs 1 mit einer Abschirmung und Signalkontakten, die in Kontaktmustern von Differenzialpaaren angeordnet sind und zusammen mit einem diese umgebenden L-förmigen Abschirmelement jeweils eine Kontaktgruppe bilden, wobei die Kontaktgruppen in Reihen und Spalten angeordnet sind, ist darüber hinaus aus der EP 1 470 618 B1 bekannt geworden.

In der Elektronikindustrie kommen sehr oft rechtwinklige Steckverbindungen für eine elektrische Verbindung zwischen zwei Leiterplatten, beispielsweise einer sogenannten Backplane, und an ihr befestigten Leiterplatten oder auch zwischen Leiterplatten und Verbindungsleitungen zum Einsatz. Dabei wird beispielsweise eine Messerleiste auf einer ersten Leiterplatte angeordnet und eine an sie angepasste Federleiste auf einer weiteren Leiterplatte. Diese weitere Leiterplatte wird dann mit Hilfe der Federleiste der Steckverbindung an der ersten Leiterplatte befestigt und elektrisch kontaktiert.

Die Übertragungsfrequenz von elektrischen Signalen durch diese Verbinder kann sehr hoch sein. Dabei ist nicht nur eine ausgeglichene Impedanz der verschiedenen Kontakte innerhalb der Feder- und Messerleiste erforderlich, um Signalverzögerungen und -reflexionen zu verringern, sondern auch eine Abschirmung der Differenzialkontakte. Diese wird durch eine L-förmige Abschirmung realisiert, wie sie aus der EP 1 470 618 B1 hervorgeht.

Um eine optimale Datenübertragungsrate zu erreichen, sieht die EP 1 470 618 B1 eine Steckerleiste mit Signalkontakten vor, die in einem Kontaktmuster von Differenzialpaaren angeordnet sind, die in Reihen und Spalten ausgerichtet sind, wobei jedes Differenzialpaar zwei der Signalkontakte umfasst, die um einen ersten Abstand beabstandet sind; eine Erdungsabschirmung mit einem jeden Differenzialpaar verbunden ist, wobei jede Erdungsabschirmung einen Messerabschnitt umfasst, der sich entlang einer Seite der beiden Signalkontakte in ihrem dazugehörenden Paar erstreckt, und wobei jede Erdungsabschirmung einen Schenkelabschnitt umfasst, der sich entlang eines Endes eines dazugehörenden Differenzialpaares erstreckt; und wobei benachbarte der Differenzialpaare um einen zweiten Abstand beabstandet sind, der größer ist als der erste Abstand. Eine Spitze des Messabschnittes einer jeden der Erdungsabschirmungen erstreckt sich über ein äußeres Ende eines jeden der Signalkontakte ihres dazugehörigen Differenzialpaares hinaus.

Mit einer solchen Steckverbindung sind bereits hohe Datenübertragungsraten erzielbar. Durch die geradlinige Anordnung der Kontaktgruppen in Reihen und Spalten ist jedoch eine weitere Miniaturisierung nicht ohne Weiteres möglich. Insbesondere ist eine Erhöhung der Datenübertragungsrate nicht ohne Weiteres möglich. Darüber hinaus erweist es sich bei derartigen Steckern als nachteilig, dass sie aufgrund ihres filigranen Aufbaus in vielen Fällen nicht die nötige Stabilität aufweisen, die ein mehrfaches Stecken und wieder Lösen der beiden Steckverbindungselemente: Messer- und Federleiste ohne Weiteres ermöglichen.

Der Erfindung liegt daher die Aufgabe zugrunde, eine gattungsgemäße Steckverbindung mit Abschirmung dahingehend weiterzubilden, dass sie zum einen noch höhere Datenübertragungsraten erlaubt und gleichzeitig einen robusten Aufbau aufweist, der auch ein wiederholtes Stecken und Lösen der Steckverbindung ermöglicht.

### Vorteile der Erfindung

Diese Aufgabe wird durch eine Steckverbindung mit Abschirmung der eingangs beschriebenen Art dadurch gelöst, dass benachbarte Kontaktgruppen in benachbarten Spalten um jeweils ein vorgebbares Längenmaß versetzt zueinander angeordnet sind, wobei das Längenmaß etwa der Hälfte des Abstands zweier benachbarter Kontaktgruppen in einer Spalte entspricht. Auf diese Weise wird nicht nur ein maximal möglicher Abstand zwischen den Kontaktgruppen in einer Spalte und den Kontaktgruppen in einer benachbarten Spalte erzielt, sodass sich eine weitere Miniaturisierung der Signalkontakte erreichen lässt, sondern es ist durch eine Vergrößerung des Abstands von in benachbarten Spalten angeordneten Signalkontakten auch eine weitere Erhöhung der Datenübertragungsrate auf 25 Gbit/sec. oder mehr möglich. Es ist ein weiterer wesentlicher Vorteil, dass durch diese jeweils versetzte Anordnung von benachbarten Kontaktgruppen in benachbarten Spalten Zwischenräume zwischen den Kontaktgruppen entstehen, die zum einen zur Anordnung von Stabilisierungselementen im Steckergehäuse, zum anderen aber auch zur Verbesserung der Abschirmung zwischen benachbarten Kontaktspalten verwendet werden können, wie nachfolgend noch näher erläutert wird.

Weitere vorteilhafte Merkmale und Ausgestaltungen und Ausführungsformen der Erfindung sind Gegenstand der abhängigen Ansprüche. So sieht eine sehr vorteilhafte Ausführungsform vor, dass das vorgebbare Längenmaß etwa der Hälfte des Abstands zweier benachbarter Kontaktgruppen in einer Spalte entspricht. Auf diese Weise wird ein maximal möglicher Abstand zwischen den Kontaktgruppen in einer Spalte und den Kontaktgruppen in einer benachbarten Spalte erzielt.

Vorteilhafterweise ist vorgesehen, dass die in einer Spalte angeordneten Kontaktgruppen der Federleiste jeweils in einem Wafer angeordnet sind. Auf diese Weise ist der Stecker durch schichtweisen Aufbau derartiger Wafer besonders vorteilhaft herstellbar. Zur Erzielung einer optimalen Abschirmwirkung ist dabei vorgesehen, dass zwischen benachbarten Wafern jeweils ein Schirmblech angeordnet ist. Aufgrund der versetzten Anordnung der Kontaktgruppen in benachbarten Kontaktspalten ist es nun möglich, dass Kontaktelemente der Schirmbleche versetzt angeordnet sind und so eine Kontaktierung mit den Abschirmelementen benachbarter Kontaktgruppen ausgebildet wird. Hierzu ist vorteilhafterweise vorgesehen, dass die Schirmbleche an ihrer den Stecköffnungen zugewandten Seiten eine Mehrzahl von abgebogenen, zugespitzten Kontaktfedern aufweisen, die in an sie angepasste, in benachbarten Wafern angeordneten Ausnehmungen eingreifen. Eine solche Ausbildung ist erst durch die versetzte Anordnung der Kontaktgruppen in benachbarten Spalten möglich. Erst hierdurch ist sichergestellt, dass auch bei gedrungener und weiter miniaturisierter Bauweise keine Kontaktierung zwischen dem Differenzialkontaktpaar und den Kontaktfedern der Schirmbleche entsteht. Durch die versetzte Anordnung sind nämlich so auch die Kontaktfedern der Schirmbleche weitest möglich entfernt von den Differenzialkontaktpaaren angeordnet. Hierzu ist weiterhin vorteilhafterweise vorgesehen, dass die Schirmbleche im Bereich der abgebogenen, zugespitzten Kontaktfedern dünner ausgebildet sind. Hierdurch wird zum einen die Federwirkung verbessert und zum anderen dem begrenzten Bauraum Rechnung getragen.

Um zum einen steckerseitig ein vorgegebenes Rastermaß einhalten zu können und zum anderen platinenseitig, dort, wo sowohl die Messer- als auch die Federleisten beispielsweise durch Lötverbindungen oder Pressverbindungen oder auf andere Weise befestigt und kontaktiert werden, ein kleineres Rastermaß realisieren zu können, sieht eine vorteilhafte Ausgestaltung vor, dass die Kontaktelemente der Messerleiste sich derart verjüngen, dass der Abstand benachbarter Kontaktelemente platinenseitig geringfügig kleiner ist als der steckerseitige Abstand der Kontaktelemente.

Die Verjüngung wird bevorzugt durch platinenseitiges Prägen der Kontaktelemente realisiert. Eine solche Herstellung ist auch im Rahmen einer Massenproduktion realisierbar.

Eine besonders vorteilhafte Ausgestaltung sieht vor, dass in dem Bereich der jeweils versetzten Kontaktgruppen, in dem ein Leerraum ausgebildet wird, Verstärkungsrippen in dem Messerleistengehäuse angeordnet sind. Auf diese Weise sind jeweils zu beiden Seiten der Kontaktgruppenspalten derartige Verstärkungsrippen, die um jeweils eine Spaltenbreite links und rechts versetzt sind, angeordnet. Diese Verstärkungsrippen ermöglichen eine wesentliche Erhöhung der Stabilität des besonders empfindlichen Messergehäuses.

### Zeichnung

Weitere Vorteile und Merkmale der Erfindung sind Gegenstand der nachfolgenden Beschreibung sowie der zeichnerischen Darstellung von Ausführungsbeispielen. Dabei können Merkmale jeweils einzeln oder in Kombination realisiert sein.

In der Zeichnung zeigen:
- Fig. 1: schematisch in isometrischer Darstellung eine Feder- und eine Messerleiste einer erfindungsgemäßen Steckverbindung;
- Fig. 2: schematisch die Anordnung von jeweils benachbarten Kontaktgruppen;
- Fig. 3a, 3b: jeweils unter verschiedenen Blickwinkeln in isometrischer Explosionsdarstellung den Aufbau einer Federleiste gemäß der Erfindung;
- Fig. 4: ein Wafer einer Federleiste;
- Fig. 5: das "Steckergesicht" einer Federleiste;
- Fig. 6: schematisch in isometrischer Darstellung ein Schirmblech einer Federleiste und einen Teil der Federleiste;
- Fig. 7: die Anordnung der Kontaktfedern der Schirmbleche im montierten Zustand in einer Federleiste;
- Fig. 8: eine isometrische Darstellung einer Messerleiste, teilweise in Explosionsdarstellung;
- Fig. 9: die Kontakte der Differenzialkontaktpaare der Messerleiste;
- Fig. 10: eine Draufsicht auf eine Messerleiste und
- Fig. 11: die Anordnung (das Layout) der Differenzialkontaktpaare sowie der Groundkontakte einer erfindungsgemäßen Messerleiste.

### Beschreibung von Ausführungsbeispielen

In Fig. 1 ist in der rechten Bildhälfte eine Federleiste 100 dargestellt, die auf einer Platine 50, beispielsweise durch Löt- oder Pressverbindungen befestigt und kontaktiert ist. Die Federleiste weist an ihrer Vorderseite eine Mehrzahl von Kontaktgruppenspalten 120 auf, die jeweils parallel zueinander angeordnet sind. Jede Kontaktgruppenspalte 120 weist eine Mehrzahl von übereinander angeordneten Differenzialkontaktpaaren 101, 102, die jeweils von einem L-förmigen Abschirmblech 203 umgeben sind, auf. Zwei Differenzialkontakte 101, 102 und das zugehörige Abschirmblech 203 bilden jeweils eine Kontaktgruppe. Der Stecker besteht also aus einer Mehrzahl von Kontaktgruppenspalten und Kontaktgruppenreihen, wobei die Kontaktgruppenreihen sich dadurch auszeichnen, dass benachbarte Kontaktgruppen in einer benachbarten Kontaktgruppenspalte jeweils um ein vorgebbares Längenmaß versetzt angeordnet sind, wie nachfolgend in Verbindung mit Fig. 2 näher erläutert wird.

Auch die Messerleiste 200 weist Kontaktgruppenspalten 220 auf, wobei jeweils zwischen zwei Kontaktgruppenspalten 220 eine weitere Kontaktgruppenspalte 221 angeordnet sind, die sich dadurch auszeichnet, dass die Kontaktgruppen jeweils um das gleiche Längenmaß in Bezug auf die Kontaktgruppen der benachbarten Kontaktgruppenspalte 220 versetzt angeordnet sind.

In Fig. 2 sind jeweils die Kontaktgruppenspalten 120 bzw. 220 und 121 bzw. 221 dargestellt. Die jeweiligen Kontaktelemente, also Kontaktfedern 101 bzw. 102 oder Kontaktmesser 201 bzw. 202 sowie die Abschirmelemente also entsprechende Öffnungen 103 bzw. L-förmige Abschirmbleche 203 sind der Einfachheit halber von oben nach unten fortlaufend mit den Buchstaben a), b), c), d) bis I) bezeichnet. Wie aus Fig. 2 hervorgeht, weisen die beiden Differenzialkontaktelemente 101, 102 bzw. 201, 202 einen Abstand I1 auf. Benachbarte Kontaktgruppen, bestehend aus den Differenzialkontaktpaaren 101, 102 bzw. 201, 202 und Abschirmelementen 103, bzw. 203 weisen einen Abstand I2 auf. Dabei sind die Kontaktgruppen jeweils versetzt zueinander angeordnet derart, dass jede Kontaktgruppe in einer Kontaktgruppenspalte 120, 220 zu einer benachbarten Kontaktgruppe in einer benachbarten Spalte 121, 221 jeweils einen Abstand I3 aufweist. Dieser Abstand I3 ist bevorzugt der halbe Abstand von benachbarten Kontaktgruppen in einer Spalte 120, 220 bzw. 121, 221, d.h. es gilt I3 = I2/2. Auf diese Weise wird ein größtmöglicher Abstand zwischen den Differenzialkontaktpaaren ausgebildet. Diese Anordnung ist mit den nachfolgend beschriebenen wesentlichen Vorteilen verbunden.

Der Aufbau einer Federleiste ist in Fig. 3a, 3b bzw. Fig. 4 dargestellt. Demnach sind einzelne Kontaktspalten Teil eines einzelnen Wafers 180. Dabei werden die Wafer 180 schichtartig nebeneinander angeordnet, wie aus Fig. 3a bzw. Fig. 3b hervorgeht, wobei zwischen den Wafern 180 Schirmbleche 300 angeordnet sind, auf die nachfolgend noch näher einzugehen sein wird. Der gesamte Aufbau wird in einem Gehäuseelement 181 befestigt, welches auch der Stabilisierung der Federleiste dient. Steckerseitig ist eine Abdeckung 183 mit dem Steckergesicht entsprechenden Öffnungen vorgesehen. In Fig. 4 ist ein einzelner Wafer 180 dargestellt. Die Differenzialkontaktpaare 101, 102, die steckerseitig angeordnet sind, weisen einen Abstand voneinander von beispielsweise 1,3 mm auf. Die Differenzialkontaktpaare 101, 102 sind jeweils über entsprechend winkelig verlaufende Leitungen 111, 112, die in dem Wafer 180 verlaufen, wie in Fig. 4 dargestellt, mit platinenseitigen Anschlusselementen 107, 108 verbunden. Dabei ist vorgesehen, dass die platinenseitigen Anschlusselemente 107, 108, einen etwas kleineren Abstand voneinander aufweisen als die steckerseitigen Anschlusskontakte. Der Abstand der platinenseitigen Anschlusselemente 107, 108 beträgt vorzugsweise 1,2 mm. Zwischen den platinenseitigen Signalkontaktelementen 107, 108 sind jeweils Schirmkontakte 109 angeordnet.

Das sogenannte "Steckergesicht" ist in Fig. 5 gezeigt, welche die Frontabdeckung 183 von vorne zeigt. Kontaktgruppen aus Signalelementen 101, 102, die von L-förmigen Schirmelementen 103 umgeben sind, folgen in benachbarten Spalten versetzt angeordnete Kontaktgruppen. Durch diese versetzte Anordnung ergibt sich zwischen benachbarten Spalten jeweils ein Leerraum 130, in den die Verstärkungsrippen 230, die an der Messerleiste 200 ausgebildet sind, eingreifen. Hierdurch wird die Stabilität einer derartigen Steckverbindung wesentlich erhöht und insbesondere auch wiederholte Steckvorgänge ermöglicht.

Die Schirmbleche 300, die metallisch leitend ausgebildet sind, weisen an ihrer der Steckerseite zugewandten Seite Schirmkontaktfedern 310 auf, die jeweils einen Spalt 312 zur Erhöhung der Federwirkung aufweisen, wie es in Fig. 6 und Fig. 7 dargestellt ist. An ihrem vorderen Bereich sind die Schirmkontaktfederelemente gekrümmt und verlaufen zugespitzt. Die "zugespitzte" Ausbildung, also eine dünnere Ausbildung im Bereich der Spitzen 333, kann durch Prägungen hergestellt werden. Die gekrümmten Spitzen 333 greifen in an sie angepasste Ausnehmungen 182 in den Wafern 180 der Federleiste ein. Dabei sind die Ausnehmungen 182 so ausgebildet (Fig. 6 und Fig. 7), dass die gekrümmten Spitzen 333 jeweils versetzt zu den Signalkontaktöffnungen 101, 102 zu liegen kommen und dort im gesteckten Zustand von Feder- und Messerleiste mit den jeweils L-förmigen Abschirmblechen 203 in elektrischen Kontakt gelangen. Durch die versetzte Anordnung der Kontaktgruppen wird auf diese Weise ein weitestmöglicher Abstand zwischen den Abschirmelementen und den Differenzialkontaktpaaren realisiert und nur hierdurch können Datenübertragungsraten von 25 Gbit/sec. oder größer erzielt werden.

In Verbindung mit Fig. 8 wird der Aufbau der Messerleiste nachfolgend kurz erläutert. In dem Gehäuse 210 der Messerleiste sind die Differenzialkontaktpaare 201, 202 und die sie umgebenden L-förmigen Abschirmelemente 203 angeordnet. Dabei ist vorgesehen, dass die Differenzialkontaktelemente steckerseitig einen größeren Abstand, beispielsweise 1,3 mm, aufweisen als platinenseitig, wo der Abstand beispielsweise 1,2 mm beträgt. Dies wird dadurch realisiert, dass an den Kontaktelementen 201, 202 Prägungen 232 vorgesehen sind (Fig. 9). Hierdurch wird eine höhere Dichte der Kontaktelemente auf der Platine erzielt.

Fig. 10 zeigt die Messerleiste in Draufsicht. In dem Gehäuse 210 sind jeweils Differenzialkontaktpaare 201, 202 angeordnet, die von L-förmigen Abschirmblechen 203 umgeben sind. Dabei beträgt der Abstand benachbarter Differenzialkontaktelemente 201, 202, die in Fig. 10 der Einfachheit halber auch fortlaufend mit a), b) ... k), I) bezeichnet sind, I1 und der Abstand von benachbarten Kontaktgruppen in einer Spalte 220 bzw. 221 I2. Der Abstand von benachbarten Kontaktgruppen benachbarter Spalten, d.h. der Abstand jeder Kontaktgruppe in der Spalte 220 zu einer benachbarten Kontaktgruppe in der Spalte 221 beträgt I3, wobei I3 im Wesentlichen I2/2 entspricht. Es gilt also I3 = I2/2. Diese versetzte Anordnung erlaubt neben einer verbesserten Datenübertragungsqualität durch weitere Miniaturisierung auch eine Erhöhung der Stabilität, dadurch, dass in der Messerleiste jeweils im Bereich versetzter Spalten 221, bzw. 220 die Verstärkungsrippen 230 angeordnet sind. Diese greifen - wie vorstehend erläutert - in die durch die versetzte Anordnung ausgebildeten Leerräume 130 der Federleiste ein.

In Fig. 11 ist die Anordnung oder das Layout von Differenzialkontaktpaaren 201, 202, sowie der Abschirmungskontaktelemente 203a an einer Messerleiste dargestellt. Auch aus dieser Darstellung geht hervor, dass der Abstand benachbarter Kontaktgruppen I1 beträgt und benachbarte Spalten, in Fig. 11 mit fortlaufenden Nummern 1 bis 14 bezeichnet, jeweils um einen Abstand I3 zueinander versetzt sind, wobei gilt: I3 = I2/2. Der Abstand I2 ist der Abstand von benachbarten Kontaktgruppen in einer Spalte. Aus Fig. 11 wird sehr schön die Symmetrie der Anordnung von Differenzialkontaktpaaren 201, 202 und Abschirmungs-(Ground)Kontaktelementen 203a (Vergleiche auch Fig. 8) deutlich, welche - wie umfängliche Versuche der Anmelderin ergeben haben - erst die hohen Signalübertragungsraten und insbesondere die hohen Signalübertragungsfrequenzen ermöglichen.

## Patentansprüche

1. Steckverbindung mit Abschirmung, die Signalkontakte aufweist, die in einem Kontaktmuster von Differenzialpaaren angeordnet sind und zusammen mit einem, sie umgebenden L-förmigen Abschirmelement eine Kontaktgruppe bilden, wobei die Kontaktgruppen in Reihen und Spalten angeordnet sind, und wobei benachbarte Kontaktgruppen in benachbarten Spalten um jeweils ein vorgebbares Längenmaß (I3) versetzt zueinander angeordnet sind, **dadurch gekennzeichnet, dass** das vorgegebene Längenmaß (I3) etwa der Hälfte des Abstands (I2) zweier benachbarter Kontaktgruppen in einer Spalte entspricht.

2. Steckverbindung nach Anspruch 1, **dadurch gekennzeichnet, dass** die in einer Spalte angeordneten Kontaktgruppen der Federleiste jeweils in einem Wafer (180) angeordnet sind.

3. Steckverbindung nach Anspruch 2, **dadurch gekennzeichnet, dass** zwischen benachbarten Wafern (180) jeweils ein Schirmblech (300) angeordnet ist.

4. Steckverbindung nach Anspruch 3, **dadurch gekennzeichnet, dass** die Schirmbleche (300) an ihrer den Stecköffnungen zugewandten Seiten eine Mehrzahl von abgebogenen, zugespitzten Kontaktfedern (333) aufweisen, die in an sie angepasste Ausnehmungen (182) in benachbarten Wafern (180) eingreifen.

5. Steckverbindung nach Anspruch 4, **dadurch gekennzeichnet, dass** die Schirmbleche (300) im Bereich der abgebogenen, zugespitzten Kontaktfedern (333) dünner ausgebildet sind.

6. Steckverbindung nach Anspruch 5, **dadurch gekennzeichnet, dass** der dünnere Bereich der Kontaktfedern (333) durch Prägen herstellbar ist.

7. Steckverbindung nach Anspruch 1, **dadurch gekennzeichnet, dass** die Kontaktelemente (201, 202) der Messerleiste sich derart verjüngen, dass der Abstand benachbarter Kontaktelemente (201, 202) platinenseitig geringfügig kleiner ist als der steckerseitige Abstand der Kontaktelemente (201, 202).

8. Steckverbindung nach Anspruch 7, **dadurch gekennzeichnet, dass** die Verjüngung durch platinenseitiges Prägen der Kontaktelemente (201, 202) realisierbar ist.

9. Steckverbindung nach einem der Ansprüche 7 oder 8, **dadurch gekennzeichnet, dass** im Bereich der jeweils versetzt angeordneten Kontaktgruppen Verstärkungsrippen (230) an dem Gehäuse (210) der Messerleiste (200) angeordnet sind, die in Leerräume (130) der Federleiste (100) eingreifen.

10. Steckverbindung nach einem der vorstehenden Ansprüche, **dadurch gekennzeichnet, dass** sie eine vielpolige, mehrreihige, aus Messer- und Federleiste bestehende Steckverbindung ist.

## Claims

1. A plug-in connection with shielding, having signal contacts which are arranged in contact patterns of differential pairs and which form a contact group together with an L-shaped shielding element that surrounds said signal contacts, with the contact groups being arranged in rows and columns and with adjacent contact groups in adjacent columns being offset from each other by a predeterminable length dimension (I3), **characterized in that** the predetermined length dimension (13) corresponds to approximately half the distance (12) of two adjacent contact groups in a column.

2. A plug-in connection according to claim 1, **characterized in that** the contact groups of the female multipoint connector which are arranged in one column are respectively arranged in a wafer (180).

3. A plug-in connection according to claim 2, **characterized in that** one respective shielding plate (300) is arranged between adjacent wafers (180).

4. A plug-in connection according to claim 3, **characterized in that** the shielding plates (300) comprise on their sides facing the insertion openings a plurality of bent contact springs (333) which taper into a point and which engage into recesses (182) adjusted to the same in adjacent wafers (180).

5. A plug-in connection according to claim 4, **characterized in that** the shielding plates (300) are provided with a thinner configuration in the area of the bent tapering contact springs (333).

6. A plug-in connection according to claim 5, **characterized in that** the thinner region of the contact springs (333) can be produced by stamping.

7. A plug-in connection according to claim 1, **characterized in that** the contact elements (201, 202) of the male multipoint connector taper in such a way that the distance of adjacent contact elements (201, 202) on the circuit board side is slightly smaller than the distance of the contact elements (201, 202) on the plug side.

8. A plug-in connection according to claim 7, **characterized in that** the tapering can be realized by stamping of the contact elements (201, 202) on the circuit board side.

9. A plug-in connection according to claim 7 or 8, **characterized in that** reinforcing ribs (230) are arranged on the housing (210) of the male multipoint connector (200) in the region of the contact groups respectively arranged in an offset manner, which reinforcing ribs engage into cavities (130) of the female multipoint connector (100).

10. A plug-in connection according to one of the preceding claims, **characterized in that** it is a multi-pin, multi-row plug-in connection consisting of a male multipoint connector and a female multipoint connector.

## Revendications

1. Connecteur enfichable pourvu d'un blindage, qui présente des contacts de signal, qui sont disposés selon un schéma de contact de paires différentielles et forment ensemble un groupe de contacts avec un élément de blindage en forme de L les entourant, les groupes de contacts étant disposés en lignes et colonnes, et les groupes de contacts adjacents étant disposés dans des colonnes adjacentes, décalés les uns par rapport aux autres, respectivement d'une mesure de longueur (I3) prédéterminée, **caractérisé en ce que** la mesure de longueur (I3) prédéterminée correspond à peu près à la moitié de l'espacement (I2) de deux groupes de contacts adjacents dans une colonne.

2. Connecteur enfichable selon la revendication 1, **caractérisé en ce que** les groupes de contacts du couplage à ressort disposés dans une colonne sont chacun disposés dans une plaquette (180).

3. Connecteur enfichable selon la revendication 2, **caractérisé en ce qu'**une tôle de blindage (300) est disposée entre chacune des plaquettes (180) adjacentes.

4. Connecteur enfichable selon la revendication 3, **caractérisé en ce que** les tôles de blindage (300) présentent sur leurs côtés tournés vers les ouvertures d'enfichage une pluralité de ressorts de contact (333) effilés coudés qui s'engagent dans des cavités (182) adaptées dans des plaquettes (180) adjacentes.

5. Connecteur enfichable selon la revendication 4, **caractérisé en ce que** les tôles de blindage (300) sont plus minces dans la zone des ressorts de contact (333) effilés coudés.

6. Connecteur enfichable selon la revendication 5, **caractérisé en ce que** la zone plus mince des ressorts de contact (333) peut être produite par le biais d'estampage.

7. Connecteur enfichable selon la revendication 1, **caractérisé en ce que** les éléments de contact (201, 202) de l'embase de contacts s'amincissent de manière que l'espacement des éléments de contact adjacents (201, 202) est légèrement plus petit sur le côté platine que l'espacement côté fiche des éléments de contact (201, 202).

8. Connecteur enfichable selon la revendication 7, **caractérisé en ce que** l'amincissement peut être réalisé par le biais de l'estampage côté platine des éléments de contact (201, 202).

9. Connecteur enfichable selon l'une des revendications 7 ou 8, **caractérisé en ce que** dans la zone des groupes de contacts décalés les uns par rapport aux autres des nervures (230) sont disposées sur le boîtier (210) de l'embase de contacts (200) qui s'engagent dans des espaces vides (130) du couplage à ressort (100).

10. Connecteur enfichable selon l'une des revendications précédentes, **caractérisé en ce qu'**il est un connecteur enfichable multipolaire multilignes constitué d'embase de contacts et de couplage à ressort.
